# FASCICULE DE BREVET EUROPEEN

(11) **EP 2 083 652 B1**
(45) Date de publication et mention de la délivrance du brevet: **13.09.2017**
(21) Numéro de dépôt: 07731091.0
(22) Date de dépôt: 06.03.2007
(51) Int. Cl.: A46B 3/18

(54) **APPLICATEUR DE PRODUIT COSMETIQUE**
APPLIKATOR FÜR EIN KOSMETISCHES PRODUKT
COSMETIC PRODUCT APPLICATOR

(30) Priorité: 01.12.2006 US 868230 P
(43) Date de publication de la demande: 05.08.2009
(73) Titulaire: Albéa Services, 92230 Gennevilliers (FR)
(72) Inventeur: LHOYER, Patrick, 60250 Mouy (FR)
(74) Mandataire: Gevers & Orès
(86) Numéro de dépôt international: PCT/FR2007/000392
(87) Numéro de publication internationale: WO 2008/065260

(56) Documents cités:
- EP-A1- 0 467 126
- GB-A- 827 929
- GB-A- 2 085 718
- US-B1- 6 295 994

## Description

### DOMAINE DE L'INVENTION

L'invention concerne le domaine des applicateurs de produits fluides ou pâteux, plus particulièrement sur des fibres kératiniques, typiquement les applicateurs de produits cosmétiques tels que les mascaras.

### ETAT DE LA TECHNIQUE

On connaît déjà un grand nombre d'applicateurs de mascara.

Ces applicateurs, destinés à coopérer avec un récipient formant réservoir pour le mascara, comprennent typiquement :
a) un capuchon destiné à obturer ledit récipient et à servir de moyen de préhension dudit applicateur,
b) une tige axiale,
c) et un moyen d'application.
Ledit moyen d'application ou applicateur peut être constitué par une brosse, ladite tige étant solidaire dudit capuchon à une de ses extrémités, et de ladite brosse à l'autre de ses extrémités, ladite brosse comprenant une torsade métallique solidarisant une pluralité de poils ou fibres.

En ce qui concerne ladite brosse, on connaît déjà de très nombreuses modalités de brosses.
Ainsi, on connaît les brosse décrites dans les documents de brevet français FR 2 505 633, FR 2 605 505, FR 2 607 372, FR 2 607 373, FR 2 627 068, FR 2 627 363, FR 2 637 471, FR 2 637 472, FR 2 650 162, FR 2 663 826, FR 2 668 905, FR 2 675 355, FR 2 685 859, FR 2 690 318, FR 2 701 198, FR 2 706 749, FR 2 715 038, FR 2 745 481, FR 2 748 913, FR 2 749 489, FR 2 749 490, FR 2 753 614, FR 2 755 693, FR 2 774 269, FR 2 796 531, FR 2 796 532, FR 2 800 586.

On connaît également les brosses décrites dans les brevets US 4,733,425, US 4,861,179, US 5,357,987, US 5,595,198, US 6,241,411, US 6,427,700, GB 827,929. On entendra par la suite par « brosse de type standard » une brosse classique obtenue par emprisonnement de fibres dans un fil métallique plié sur lui-même et torsadé, encore connue sous la dénomination « twist in wire brush ».

### PROBLEMES POSES

D'une part, face à l'évolution permanente des formules de mascara, il y a la nécessité de mettre au point de nouveaux applicateurs pour permettre l'application de ces formules, et typiquement adaptés à chaque nouvelle formule.

D'autre part, il y a également pour les personnes utilisatrices la nécessité de disposer d'un large éventail d'applicateurs pour obtenir différents effets, par exemple différents niveaux de charge de l'applicateur en produit à appliquer et/ou différents effets de peignage des cils.

En outre, il est de plus en plus nécessaire d'intégrer aux applicateurs de nouvelles fonctions techniques, à la fois pour répondre aux besoins des personnes utilisatrices, et aussi pour se différencier de produits "bas de gamme" dont la production peut être délocalisée dans des pays à faible coût de la main d'oeuvre.

Enfin, dans le domaine des produits cosmétiques, il y a une demande permanente de nouveaux produits, afin notamment de personnaliser les produits, qu'il s'agisse des formules, des applicateurs ou encore des emballages en général, au point que le renouvellement des produits devient une nécessité commerciale absolue, sous peine de disparaître du marché.

Les utilisateurs de mascara ont une préférence pour les applicateurs de mascara comportant une brosse ayant une dimension importante. De telles brosses présentent avantageusement un fort pouvoir peignant mais à contrario également un faible pouvoir chargeant en mascara pour créer du volume. Il est par conséquent recherché des brosses avec un pouvoir chargeant en mascara accru.

Il est d'usage courant de jouer sur le nombre de fibres par tour de la brosse ou sur la longueur, la forme, la dureté, le diamètre, etc. des fibres pour obtenir le pouvoir chargeant recherché.

On connaît par exemple du brevet US 4 927 281 une brosse comportant des fibres munis de gorges ou du document de brevet EP 1459 647 une brosse comportant des poils déformés s'étendant non radialement. Les gains en pouvoir chargeant sont très limités et le cout des fibres élevées, du fait de leur spécificité.

Les documents de brevet EP et US 4 586 520 proposent des brosses présentant une alternance axiale de portions avec des fibres longues et de portions avec des fibres courtes, les portions de fibres courtes faisant office de réservoirs à mascara et les portions de fibres longues faisant office de peignes. Des problèmes évidents empêchent la fabrication de telles brosses du fait de la difficulté à obtenir de manière automatisée cette alternance axiale de fibres longues et de fibres courtes préalablement à l'enroulement de la torsade métallique.

On connaît également des documents de brevet FR 2 793 121, WO 2001 41 599, US 5 595 198, US 5 551456, EP 0 925 741, etc., des applicateurs brosses pour mascara comportant des évidements formés par ablation de portions des fibres de brosses de type standard, ces dits évidements permettant de retenir une quantité importante de mascara en vu de la déposer en une seule application. Cette opération d'ablation, par exemple par tonte ou par découpe laser, est complexe à mettre en place, entraîne une diminution du pouvoir peignant de la brosse du fait de la diminution du nombre de poils et fragilise la tenue des poils restant, entraînant par conséquent une réduction de la durée de vie de l'applicateur.

C'est par conséquent un premier but de l'invention de proposer un autre applicateur de type brosse permettant de déposer une quantité importante de mascara en une seule application pour donner du volume aux cils.

Un autre but de l'invention est de proposer un tel applicateur pouvant être obtenu à partir d'une brosse de type standard sans ablation de fibres.

Encore un autre but de l'invention est de proposer un procédé pour la fabrication d'un applicateur permettant de déposer une quantité importante de mascara qui soit à la fois simple, peu couteux, rapide et fiable. Un tel procédé permettra plus particulièrement l'obtention d'un tel applicateur sans ablation de fibres à partir d'une brosse de type standard.

### DESCRIPTION DE L'INVENTION

A cet effet, l'invention a pour objet un applicateur de produit cosmétique comportant une brosse constituée de fibres emprisonnées entre deux branches torsadées s'étendant selon une direction axiale et définissant des spires, les branches de deux spires adjacentes étant en contact sur une portion de spires p, de sorte que les fibres ont été chassées de part et d'autre de cette portion de spire p, la ou les spires en contact décrivant des ellipses non circulaires, les spires non circulaires étant formées par écrasement de spires circulaires. L'implantation des fibres est alors organisée de manière à donner la possibilité à la brosse de retenir une quantité importante de mascara. En effet, une telle brosse présente des évidements dépourvus de fibres du fait de la forme des branches torsadées. L'applicateur comprend en outre les caractéristiques suivantes :
- les spires ne sont pas circulaires sur au moins une portion axiale de l'applicateur ;
- la ou les spires qui ne sont pas circulaires décrivent des ellipses non circulaires ;
- lesdites ellipses non circulaires présentent un rapport de longueur grand axe sur petit axe supérieur à 1,1 ;
- les spires non circulaires sont formées par écrasement de spires circulaires. L'invention s'étend en outre à un dispositif pour le conditionnement et l'application d'un produit destiné à être appliqué sur les cils ou les sourcils, comprenant un récipient contenant le produit à appliquer et comportant un applicateur tel que défini ci-dessus. L'invention s'étend également à un procédé de fabrication d'une brosse, caractérisé en ce qu'il comprend les étapes consistant à :
   - prendre une brosse comportant des poils emprisonnés entre deux branches torsadées s'étendant selon une direction axiale; et
   - appliquer une pression radiale sur lesdites branches torsadées.

On applique de préférence, la pression radiale en serrant lesdites branches torsadées entre n mâchoires d'une presse, n étant compris entre 2 et 6.

Les mâchoires sont de préférence arrêtées en fin de course par une cale de calibrage.

L'invention sera mieux comprise aux moyens de la description qui suit et des figures annexées données à titre d'exemple non limitatif.

### BREVE DESCRIPTION DES DESSINS

La figure 1 est un vue schématique de dessous d'une brosse de type standard.
La figure 2 est une vue schématique de dessous d'une brosse selon l'invention.
La figure 3 est une représentation schématique d'une nappe de fibres placée entre deux branches d'un fil.
La figure 4 est une vue de face agrandie d'une brosse de type standard.
La figure 5 illustre de façon schématique une presse en situation de repos pour écraser une brosse.
La figure 6 illustre la presse de la figure 5 en situation de compression.
Les figures 7a,7b,7c sont des vues en section de coupe radiale d'une brosse de type standard.
Les figures 8a,8b,8c sont des vues en section de coupe radiale d'une brosse très légèrement écrasée.
Les figures 9a,9b,9c sont des vues en section de coupe radiale d'une brosse moyennement écrasée.
Les figures 10a,10b,10c sont des vues en section de coupe radiale d'une brosse fortement écrasée.
La figure 11 est une représentation schématique de face d'une brosse de type standard.
La figure 12 est une représentation schématique de face d'une brosse selon l'invention dans le plan de la compression.
La figure 13 est une représentation schématique d'un applicateur selon l'invention.
La figure 14 est une représentation schématique d'un distributeur applicateur selon l'invention.

### DESCRIPTION DETAILLEE DE L'INVENTION

Afin de faciliter la compréhension de l'invention et éviter toutes erreurs d'interprétation, nous ferons fréquemment un parallèle entre une brosse de type standard bien connue dans le domaine et une brosse selon l'invention.

Les figures 1 et 2 montrent respectivement une brosse 1 de type standard et une brosse 101 selon l'invention en vue de dessous.

La brosse 1 standard est constituée par un fil torsadé 2 emprisonnant des fibres 3. Comme visible sur la figure 1, les fibres d'une telle brosse standard 1 sont réparties régulièrement tout autour d'un axe central A (également désigné par direction axiale). Plus particulièrement, les fibres sont enroulées en hélice autour de ce dit axe A. Comme visible sur la figure 2, la brosse 101 selon l'invention comporte une répartition des fibres 103 la constituant autour d'un axe central A qui est différente de la brosse standard 1 et rappelant les brosses connues par exemple de FR 2 791 121 obtenues à partir d'une brosse de type standard par ablation des fibres sur un ou plusieurs secteurs angulaires autour de l'axe central. Les fibres 103 de la brosse 101 ne sont pas réparties régulièrement tout autour de l'axe A. Plus particulièrement, les fibres 103 de la brosse 101 sont réparties sur deux portions angulaires 104a, 104b autour de l'axe A, ces portions angulaires 104a,104b étant séparées par des portions angulaires 105a, 105b dépourvues de fibres. Avantageusement, les portions angulaires 105a, 105b dépourvues de fibres constituent des évidements pouvant se gorger de mascara.

La brosse 101 selon l'invention provient plus particulièrement d'une déformation d'une brosse de type standard, et plus particulièrement d'une déformation des branches torsadées ou âme, de manière à réorganiser l'implantation des fibres. Cette réorganisation n'engendre pas d'ablation des fibres.

Une telle brosse 101 selon l'invention peut être obtenue en utilisant le procédé selon l'invention décrit ci-après.

On approvisionne dans un premier temps un dispositif de fabrication de brosses avec un fil déformable, plus particulièrement un fil standard métallique à section circulaire, et avec des fibres, par exemple en polyamide ou autres matières synthétiques ou naturelles, creuses ou pleines, ou un mélange de ces fibres. Le dispositif de fabrication est typiquement un dispositif dit standard comprenant des moyens pour découper une portion dudit fil, pour plier ladite portion de fil 2 pour former une épingle en forme de "U" avec deux branches 6a,6b sensiblement parallèles et pour placer entre lesdites branches 6a,6b une nappe 7 régulière de fibres 3, comme visible sur la figure 3. L'épingle forme plus particulièrement une médiatrice de la nappe 7. Le dispositif de fabrication comporte en outre un moyen pour torsader les branches de l'épingle entre lesquelles sont emprisonnées les fibres. On obtient ainsi une brosse 1 de type standard telle que représentée sur la figure 4. Les branches 6a,6b torsadées décrivent chacune des spires s circulaires et les fibres 3 prises et maintenues entre deux spires adjacentes des branches 6a,6b forment un double enroulement hélicoïdale continu, les branches torsadées et l'enroulement hélicoïdale de fibres s'étendant selon une même direction axiale A.

La brosse de type standard 1 ainsi formée est alors insérée entre des mâchoires d'une presse, puis comprimée. Les figures 5 et 6 montrent à titre d'exemple une presse 10 respectivement en situation de repos et en situation de compression. La presse 10 comporte une enclume 11 munie d'une surface d'écrasement 12 et de cales de calibrage 13 de hauteur h, et un percuteur 14. La brosse de type standard 1 est disposée à plat sur la surface d'écrasement 12 entre les cales de calibrage 13. Le fil 2 de la brosse 1 est représenté schématiquement par un cercle illustrant l'enroulement en spires circulaires des branches du fil 2. Le percuteur 14 est alors abaissé, infléchit les fibres 3 et déforme et écrase les branches du fil 2 jusqu'à venir buter contre les cales de calibrage 13, comme cela est représenté sur la figure 6. On obtient alors la brosse 101 selon l'invention par déformation de la brosse 1 de type standard. Les branches du fil 102 de la brosse 101 selon l'invention sont enroulées en spires décrivant des ellipses.

Lorsque l'on retire la brosse 101 de la presse 10, on constate qu'elle présente deux secteurs angulaires s'étendant selon la direction axiale dépourvus de fibres de part et d'autre du fil 102.

Nous allons maintenant expliquer de façon théorique le principe de réorganisation des fibres par écrasement de la brosse.

Nous ferons référence pour cela aux figures 7a-c,8a-c,9a-c et 10a-c qui illustrent différents degrés d'écrasement d'une brosse, c'est-à-dire respectivement une brosse standard 1, une brosse intermédiaire 1', et deux brosses 101 selon l'invention. Les figures Xa,Xb,Xc représentent des vues en coupe à différents niveaux dans la direction axiale sur un quart de spire. Sur chacune de ces figures, il est représenté en traits pointillés une projection orthogonale 20,20',120 des fibres 3,3',103 de la brosse 1,1'101 le long de la direction axiale et une projection orthogonale 21,21',121 des profils des branches 6a,6b,6a',6b',106a,106b de la brosse le long de la direction axiale qui montre plus spécifiquement la forme des spires s des branches de la brosse. La compression ou écrasement est réalisée radialement dans la direction indiquée par les flèches c.

On observe que les projections orthogonales 20,21 des fibres 3, respectivement des branches 6a,6b de la brosse 1 de type standard sont circulaires, cette brosse 1 étant fabriquée par enroulement régulier circulaire ou torsade régulière circulaire des branches et formant un double enroulement hélicoïdal de fibres.

Les projections orthogonales 120,121 des fibres 103 des brosses 101 selon l'invention, c'est-à-dire après écrasement, montrent la formation de portions angulaires 104a,104b pourvues de fibres et de portions angulaires 105a,105b dépourvues de fibres. Les tailles relatives de ces portions 104/105 dépendent de l'écrasement appliqué. Ainsi, plus les branches 106a,106b sont écrasées, plus l'espace angulaire 105a,105b dépourvu de fibres sera étendu.

Les projections orthogonales 21,21',121 des profils des branches de la brosse changent du fait de la compression appliquée. Le fil métallique reste sensiblement dans sa forme écrasée après l'écrasement dans la presse. Les spires de la brosse se déforment par écrasement à partir d'une trajectoire circulaire jusqu'à décrire une trajectoire elliptique ou ovoïde de plus en plus allongée à mesure que la compression s'intensifie.

Dans une brosse 1 de type standard, les fibres sont insérées régulièrement entre les branches torsadées de sorte que deux branches adjacentes sont légèrement distantes. Du fait de la compression, la distance entre les branches adjacentes selon la direction de compression diminue jusqu'à devenir nulle sur une portion de spires. Les fibres prisent entre les branches là où cette distance diminue glissent entre les branches le long de la spire de sorte que les fibres préalablement disposées régulièrement sur un tour entre deux spires adjacentes se retrouvent emprisonnées sur une portion restreinte de ces spires adjacentes où la distance branche à branche est suffisante.

Par conséquent, la forme de l'âme torsadée et l'organisation des fibres est modifiée par l'écrasement. Les fibres s'étendant sensiblement radialement perpendiculairement à la direction entre les branches les maintenant, les portions angulaires 104a,104b pourvues de fibres se trouvent sur les côtés ou la compression a été exercée.

Dans la brosse selon l'invention, les branches torsadées définissent des spires qui ne sont pas circulaires, contrairement aux brosses de type standard. Ces spires sont plus particulièrement elliptiques ou ovoïdes (non circulaires), comme pour le cas ou la brosse selon l'invention est obtenue par compression entre deux mâchoires d'une presse. Ainsi, entre deux spires adjacentes, des portions angulaires sont dépourvues de fibres.

En d'autres termes, la projection orthogonale du profil des branches dans un plan normal à la direction axiale décrit une ellipse non circulaire.

Selon l'invention, les spires elliptiques présentent de préférence un rapport grand axe sur petit axe supérieur à 1,1 et encore plus préférablement compris entre 1,3 et 1,6.

Les déformations générées par écrasement sont également illustrées sous un autre angle sur les figures 11 et 12 qui représentent respectivement une brosse de type standard 1 et une brosse selon l'invention 101 dans le plan de compression. La compression c a amenée en contact les branches 106a,106b de deux spires adjacentes sur une portion de spire p sur les côtés où la compression n'est pas exercée. Les fibres 103 ont été chassées de part et d'autre de cette portion de spire p. Les branches 106a, 106b ont une orientation axiale plus importante du côté ou la compression n'est pas exercée que de l'autre. Le pas de chaque spire augmente légèrement.

La figure 13 représente schématiquement un applicateur 30 comprenant une brosse 101 selon l'invention, une tige axiale 31 solidaire à une extrémité 32 dite inférieure à ladite brosse, typiquement par l'intermédiaire d'une extrémité libre axiale de ladite brosse 101, et un moyen de préhension 33 solidaire de ladite tige axiale 31 à une extrémité 34 dite supérieure.

La figure 14 représente un distributeur applicateur 35 selon l'invention, comprenant un réservoir de mascara 36 doté d'un goulot fileté 37 qui coopère avec ledit moyen de préhension 33 formant un capuchon d'obturation, et d'un essoreur 38 solidaire dudit goulot 37.

Lorsque l'applicateur est vissé sur le distributeur, les fibres sont immergées dans le mascara. A ce moment là, la brosse 1 est trop chargée en mascara. Son retrait du réservoir fait passer les fibres au milieu des lèvres de l'essoreur qui ôte l'excédent de produit et débarrasse du produit les extrémités des fibres de manière à leur conférer un pouvoir applicateur et peignant. La brosse 101 selon l'invention peut se charger en produit dans les portions angulaires 105a,105b dépourvues de fibres de sorte que ladite brosse selon l'invention possède un fort pouvoir chargeant et permet d'obtenir un volume important à chaque application.

### Exemple de réalisation :

On a réalisé une brosse selon l'invention avec les caractéristiques techniques suivantes :
- fibres creuses de 4 mils de diamètre et de 8,5 mm de longueur.
- 50 fibres par tour
- un fil en acier inoxydable 304L de 0,7 mm de diamètre
- 13 spires pour 27 mm d'empoilage
- une cote d'écrasement de 1,1 mm.
Pour obtenir une telle brosse, on fabrique une brosse de type standard présentant les 4 premières caractéristiques mentionnées ci-dessus. On place cette brosse dans une presse entre des cales de calibrage de 1,1 mm de hauteur et on écrase ladite brosse jusqu'à ce que la presse arrive en fin de course en buté contre les cales de calibrage. La brosse ainsi formée comporte deux gorges symétriques par rapport à l'axe central de la brosse, lesdites gorges s'étendant selon la direction axiale et présentant chacune un secteur angulaire dépourvu de fibres d'environ 90°. Les spires de cette brosse sont elliptiques et présentent un rapport grand axe (∼1.6) sur petit axe (1.1) d'environ 1,45. Une telle brosse possède un fort pouvoir chargeant et peut être utilisée avec tout type de formule de mascara.

Il est bien évidemment possible d'utiliser tout type de presse pour fabriquer la brosse selon l'invention. Ainsi, un simple étau à mâchoire lisse peut parfaitement faire l'affaire.

L'utilisation de cales de calibrage permet d'obtenir une parfaite reproductibilité de l'écrasement appliqué à une brosse de type standard et par conséquent une parfaite reproductibilité de l'angle d'ouverture des portions angulaires dépourvues de fibres.

Pour jouer sur cet angle d'ouverture, il suffit de jouer sur la hauteur h des cales de calibrage.

Un écrasement reproductible des brosses entre les mâchoires de la presse peut également être obtenu en mesurant et en contrôlant la pression appliquée entre les mâchoires.

De préférence, l'écrasement est réalisé de manière progressive, de manière à permettre aux fibres de glisser entre les branches.

Il est également à noter qu'il est possible de tailler ou de meuler la brosse, avant ou après écrasement de manière à obtenir une enveloppe globale externe des fibres désirée, par exemple parfaitement cylindrique, bombée, conique...

Le traitement par écrasement peut en outre être réalisé sur seulement une ou des parties de la longueur de la brosse. La brosse présente alors une alternance de portions normales et de portions avec des évidements. Il est aussi possible d'effectuer un écrasement selon une première direction sur une partie de la brosse et selon une seconde direction perpendiculaire à ladite première direction sur une autre partie de la brosse.

Selon une variante, une brosse selon l'invention peut encore être fabriquée par compression dans une presse comportant n mâchoires, ces mâchoires compressant la brosse radialement simultanément. On obtient alors une brosse comportant n gorges dépourvues de fibres s'étendant axialement et répartis autour de l'axe. Le nombre n de mâchoires est de préférence inférieur à 6. Avec 4 mâchoires compressant la brosse à angle droit deux à deux, on obtient une brosse avec 4 gorges axiales décalées 2 à 2 de 90°.

L'invention s'étend bien entendu également à toute brosse obtenue à partir de la brosse décrite ci-dessus, par exemple grâce à une étape subséquente de rotation supplémentaire des branches torsadées autour de l'axe à l'instar de ce qui est connu du document US5551456, et/ou de courbure de l'âme à l'instar de ce qui est connu du document EP0832580.

L'invention s'applique bien évidemment à tout type de brosse, de toute dimension, avec tout type de fils, et tout type de poils, normaux, mélangés ou à profils spéciaux. La brosse selon l'invention peut également être utilisée pour fabriquer une brosse composite du type décrit dans EP 1 475 013 comportant un élément applicateur et un élément peignant.

### Avantages :

La brosse selon l'invention est facile, rapide à fabriquée et peu couteuse du fait que sa fabrication nécessite uniquement, à partir d'une brosse de type standard, une étape d'écrasement, simple à mettre en oeuvre. Le pouvoir chargeant en produit est considérablement accru par rapport à une brosse de type standard.

La taille de la portion angulaire dépourvue de fibres peut être changée facilement au cours du processus de fabrication par simple modification de la hauteur des cales de calibrage.

Il n'y a pas ablation des fibres de la brosse selon l'invention, contrairement à ce qui est largement connu, de sorte que pour un nombre de fibres initial par tour donné, le pouvoir peignant de la brosse est optimisé. De plus, on évite cette ablation qui fragilise l'implantation et la tenue des fibres entre les branches torsadées.

## Revendications

1. Applicateur de produit cosmétique comportant une brosse constituée de fibres emprisonnées entre deux branches torsadées s 'étendant selon une direction axiale et définissant des spires, les branches 106a, 106b de deux spires adjacentes étant en contact sur une portion de spires p, de sorte que les fibres ont été chassées de part et d'autre de cette portion de spire p, la ou les spires en contact décrivant des ellipses non circulaires, les spires non circulaires étant formées par écrasement de spires circulaires.

2. L' applicateur selon la revendication précédente, dans lequel lesdites ellipses non circulaires présentent un rapport de longueur grand axe sur petit axe supérieur à 1,1.

3. L' applicateur selon la revendication précédente, dans lequel lesdites ellipses non circulaires présentent un rapport de longueur grand axe sur petit axe compris entre 1.3 et 1.6.

4. Dispositif pour le conditionnement et l'application d'un produit destiné à être appliqué sur les cils ou les sourcils, comprenant un récipient contenant le produit à appliquer et **caractérisé par le fait qu'**il comporte un applicateur selon l'une quelconque des revendications précédentes.

5. Procédé de fabrication d'une brosse, **caractérisé en ce qu'**il comprend les étapes consistant à : - prendre une brosse comportant des poils emprisonnés entre deux branches torsadées s'étendant selon une direction axiale; et appliquer une pression radiale sur lesdites branches torsadées, de manière à ce que les branches 106a, 106b de deux spires adjacentes soient en contact sur une portion de spires p, de sorte que les fibres ont été chassées de part et d'autre de cette portion de spire p.

6. Procédé de fabrication selon la revendication précédente, dans lequel on applique ladite pression radiale en serrant lesdites branches torsadées entre n mâchoires d'une presse, n étant compris entre 2 et 6.

7. Procédé de fabrication selon la revendication précédente, dans lequel les mâchoires sont arrêtées en fin de course par une cale de calibrage.

8. Procédé de fabrication selon l'une des revendications 5 à 7, comprenant en outre une étape consistant à effectuer une rotation des dites branches torsadées après application de ladite pression radiale.

9. Procédé de fabrication selon l'une des revendications 5 à 8, comprenant en outre une étape consistant à courber lesdites branches torsadées après application de ladite pression radiale.

## Patentansprüche

1. Applikator für ein kosmetisches Produkt, das eine Bürste umfasst, die aus Fasern besteht, die zwischen zwei verdrillten Armen eingesperrt sind, die sich in einer axialen Richtung erstrecken und Windungen definieren, wobei die Arme 106a, 106b von zwei benachbarten Windungen über einen Abschnitt der Windungen p in Kontakt sind , so dass die Fasern von beiden Seiten dieses Abschnitts der Windungen p entfernt worden sind, wobei die Faser oder Fasern in Kontakt nicht kreisförmige Ellipsen beschreiben, wobei die nicht kreisförmigen Windungen durch Zusammendrücken von kreisförmigen Windungen gebildet sind.

2. Applikator nach dem vorhergehenden Anspruch, wobei die nicht kreisförmigen Ellipsen ein Längenverhältnis der großen Achse zu der kleinen Achse aufweisen, das größer als 1,1 ist.

3. Applikator nach dem vorhergehenden Anspruch, wobei die nicht kreisförmigen Ellipsen ein Längenverhältnis der großen Achse zu der kleinen Achse aufweisen, das zwischen 1,3 und 1,6 liegt.

4. Vorrichtung zum Verpacken und Anwenden eines Produkts, das dazu bestimmt ist, auf die Wimpern oder Augenbrauen angewendet zu werden, wobei sie einen Behälter aufweist, der das Produkt enthält, das angewendet werden soll, und die **dadurch gekennzeichnet ist, dass** sie einen Applikator nach einem der vorhergehenden Ansprüche umfasst.

5. Verfahren zur Herstellung einer Bürste, **dadurch gekennzeichnet, dass** es die Schritte umfasst, die darin bestehen: - Nehmen einer Bürste, die Borsten aufweist, die zwischen zwei verdrillten Armen eingesperrt sind, die sich in einer axialen Richtung erstrecken; und Ausüben eines Drucks radial auf die verdrillten Arme, so dass die Arme 106a, 106b von zwei benachbarten Windungen über einen Abschnitt der Windungen p in Kontakt sind, so dass die Fasern von beiden Seiten dieses Abschnitts der Windungen p entfernt worden sind.

6. Verfahren zur Herstellung nach dem vorhergehenden Anspruch, wobei der radiale Druck durch Anziehen der verdrillten Arme zwischen n Backen einer Presse angelegt wird, wobei n zwischen 2 und 6 liegt.

7. Verfahren zur Herstellung nach dem vorhergehenden Anspruch, wobei die Backen in der Endstellung durch einen Kalibrierungskeil arretiert werden.

8. Verfahren zur Herstellung nach einem der Ansprüche 5 bis 7, das ferner einen Schritt umfasst, der darin besteht, eine Drehung der verdrillten Arme nach dem Anwenden des radialen Drucks durchzuführen.

9. Verfahren zur Herstellung nach einem der Ansprüche 5 bis 8, das ferner einen Schritt umfasst, der darin besteht, die verdrillten Arme nach dem Anwenden des radialen Drucks zu biegen.

## Claims

1. Cosmetic product applicator comprising a brush made up of fibres trapped between two twisted arms extending in an axial direction and defining turns, the arms 106a, 106b of two adjacent turns being in contact on a portion of turn p, such that the fibres are driven out on either side of this portion of turn p, turns in contact describing noncircular ellipses, noncircular turns being formed by crushing circular turns.

2. Applicator according to the preceding claim, wherein said noncircular ellipses have a ratio of large axis to small axis length greater than 1.1.

3. Applicator according to the preceding claim, wherein said noncircular ellipses have a ratio of large axis to small axis length between 1.3 and 1.6.

4. Device for conditioning and applying a product designed to be applied to the lashes or the eyebrows, comprising a container containing the product to be applied and **characterised by** the fact that it comprises an applicator according to any one of the preceding claims.

5. Brush manufacturing method, **characterised in that** it comprises the steps consisting in: - taking a brush comprising bristles trapped between two twisted arms extending in an axial direction; and applying a radial pressure on said twisted arms, so that the arms 106a, 106b of two adjacent turns are in contact on a portion of turn p, such that the fibres are driven out on either side of this portion of turn p.

6. Manufacturing method according to the preceding claim, wherein said radial pressure is applied by tightening said twisted arms between n jaws of a press, n being between 2 and 6.

7. Manufacturing method according to the preceding claim, wherein the jaws are stopped at the end of their travel by a calibration gauge.

8. Manufacturing method according to any one of claims 5 to 7, further comprising a step consisting in performing a rotation of said twisted arms after application of said radial pressure.

9. Manufacturing method according to any one of claims 5 to 8, further comprising a step consisting in curving said twisted arms after application of said radial pressure.
